# EUROPÄISCHE PATENTSCHRIFT

(11) **EP 0 741 103 B1**
(45) Veröffentlichungstag und Bekanntmachung des Hinweises auf die Patenterteilung: **22.09.1999**
(21) Anmeldenummer: 96810252.5
(22) Anmeldetag: 19.04.1996
(51) Int. Cl.: B65H 39/16, B65H 45/12

(54) **Vorrichtung und Verfahren zum Zusammenführen von zwei Bahnen in einer Rollenrotationsmaschine**
Device for and method of bringing together two webs in a rotary
Dispositif et procédé pour réunir deux bandes dans une rotative

(30) Priorität: 05.05.1995 DE 19516655
(43) Veröffentlichungstag der Anmeldung: 06.11.1996
(73) Patentinhaber: Maschinenfabrik Wifag, CH-3001 Bern (CH)
(72) Erfinder: Künzle, René, 3014 Bern (CH)

(56) Entgegenhaltungen:
- EP-A- 0 347 573
- EP-A- 0 519 666
- EP-A- 0 648 554
- DE-A- 2 614 665
- DE-A- 3 431 177

## Beschreibung

Die vorliegende Erfindung betrifft eine Vorrichtung zum Zusammenführen von zwei in Falztrichtern gefaltzen Bedruckstoffbahnen in einer Rollenrotationsdruckmaschine nach dem Oberbegriff von Anspruch 1. Die Erfindung betrifft ebenso ein Verfahren zum Zusammenführen von Bedruckstoffbahnen entsprechend dem Oberbegriff von Anspruch 11.

Im Rollenrotationsdruck sind Bedruckstoffteilbahnen nach dem Längsfalzen, das üblicherweise durch Förderung der Bahnen durch Trichter hindurch erfolgt, wieder zusammenzuführen, bevor sie einem Falzapparat zugeführt werden. Die Bahnanfange der einzelnen Teilbahnen, werden dabei über entsprechende Überführungsvorrichtungen zu einem einzigen Bahnstrang, in dem die längsgefalzten Bedruckstoffbahnen in etwa deckend übereinanderliegen, zusammengeführt. Das Zusammenführen der Teilbahnen bzw. das Einziehen der Teilbahnen über die hierfür im Bereich des Überführens vorgesehenen Umlenkmittel, insbesondere Umlenkwalzen, erfolgt üblicherweise per Hand. Eine Bedienperson übernimmt hierbei einen Bahnanfang solch einer längsgefalzten Teilbahn, beispielsweise mittels eines Hakens, und übergibt den aufgenommenen Bahnanfang an eine zweite Bedienperson, die den übernommenen Bahnanfang im Bereich eines Aufgabemittels, insbesondere einer Bahn-Umleitwalze, so aufgibt bzw. einfädelt, daß dieser Bahnanfang mit einer im Bereich des Aufgabemittels endlos geförderten anderen Teilbahn in Deckung zu liegen kommt und zusammen mit dieser anderen Teilbahn weiter gefördert wird. Das manuelle Zusammenführen von Teilbahnen ist zeitaufwendig, störanfallig und erfordert die Zusammenarbeit von zumindest zwei Bedienpersonen.

Aus DE 26 14 665 A ist ein Gegenstand mit einer Vorrichtung und einem Verfahren offenbart der den Oberbegriffen der Ansprüche 1 und 11 entspricht.

Die Erfindung hat es sich zur Aufgabe gemacht, das Zusammenführen von in Falztrichtern gefalzten Bedruckstoffbahnen in einer Rollenrotationsdruckmaschine zu ermöglichen, ohne dass dazu eine Bedienperson notwendig ist.

Diese Aufgabe wird durch die Gegenstände der Ansprüche 1 und 11 gelöst.

Das Überführband wird bevorzugterweise durch Anstellen gegen ein Bahnfördermittel, vorzugsweise das Umlenkmittel, von diesem mitangetrieben. In einer ebenfalls bevorzugten Ausführungsform wird es durch einen eigenen Motor angetrieben.

Bei dem Umlenkmittel kann es sich um eine Umlenkwalze, insbesondere eine Registerwalze, und bei dem Aufgabemittel kann es sich um eine dazu beabstandet angeordnete Bahn-Umleitwalze handeln. Kurz hinter dieser Bahn-Umleitwalze, nämlich dem Aufgabemittel, läuft die überführte Bedruckstoffbahn unter eine weitere zuvor längsgefalzte Bedruckstoffbahn, nämlich die Bahn, mit der sie zum anschließenden Kappen und Falzen zusammengeführt werden soll. Eine Rollenrotationsdruckmaschine kann mehrere Überführungsvorrichtungen, die meist quer zur Bahnförderrichtung nebeneinander angeordnet sind, aufweisen.

Das Umlenkmittel und das Leitmittel bilden eine Art Einlauftrichter für den Bahnanfang der zu überführenden Materialbahn. Gerade in der Verwendung für Rollenrotationsdruckmaschinen, wird der betreffende Bahnanfang aus dem Falztrichter im wesentlichen vertikal nach unten zu einer Umlenkwalze gefördert und um etwa 90° aus seiner Förderrichtung in eine seitlich neben diese Umlenkwalze angeordneten weiteren Umlenkwalze gefördert. Wegen dieser durch die Schwerkraft unterstützten Bahnförderung genügt ein nach oben offener Einlauftrichter vollkommen zum sicheren Umleiten des freihängenden Bahnanfangs.

In einer besonders bevorzugten Ausführungsform der Erfindung bildet das Überführband gleichzeitig auch das Umleitmittel. Zum Umleiten eines Bahnanfangs umschlingt dieses Überführband das Umlenkmittel teilweise. Das Überführband ist vorteilhafterweise um zumindest drei Bandumleitwalzen, die zueinander dreieckförmig angeordnet sind, geführt. Zum teilweisen Umschlingen des Umlenkmittels ist das Überführband bevorzugterweise im Bereich eines Trums, insbesondere eines Obertrums, gegen das Umlenkmittel angedrückt bzw. angestellt.

Bevorzugterweise ist das Überführband zum Anstellen an das Umlenkmittel schwenkbar angeordnet. Indem das Überführband mit einer teilweisen Umschlingung des Umlenkmittels an das Umlenkmittel anstellbar ist, kann es dementsprechend nach Überführung des Bahnanfangs und Weiterförderung der überführten Materialbahn wieder von dem Umlenkmittel abgestellt werden, so daß die überführte Materialbahn nur über die sonst üblichen Umlenkmittel geführt weiter gefördert werden kann. Durch das Abstellen nach erfolgter Überführung wird sehr einfach verhindert, daß möglicherweise auf das Überführband abgefärbte Druckfarbe auf die Materialbahn, falls es sich um eine Bedruckstoffbahn handelt, übertragen werden kann.

Eine der drei Bandumleitwalzen kann durch das Aufgabemittel selbst gebildet werden. Dies stellt auch eine bevorzugte Ausführungsform der Erfindung dar. Nach einer anderen bevorzugten Ausführungsform ist das Überführband von den sonstigen Umlenkmitteln der Rollenrotationsmaschine mechanisch unabhängig. Je nach Ausführungsform bildet entweder das als Umlenkwalze ausgebildete Aufgabemittel oder eine in unmittelbarer Nachbarschaft des Aufgabemittels angeordnete, gesonderte Bandumleitwalze den Antrieb des umlaufenden Überführbands.

Im letztgenannten Falle ist zwischen dieser Bandumleitwalze und dem Aufgabemittel ein zusätzliches Bahnauflagemittel zur Unterstützung des Bahnanfangs bei dessen Ein- bzw. Auflaufen in bzw. auf das Aufgabemittel angeordnet. Bei einer Rollenrotationsdruckmaschine, bei der das Aufgabemittel üblicherweise als Bahn-Umleitwalze ausgebildet ist, ist diese Umleitwalze hierzu vorteilhafterweise mit umlaufenden Nuten versehen, und das Bahnauflagemittel greift rechenförmig in diese Nuten ein, so daß eine nahtlose Aufgabe des Bahnanfangs gewährleistet werden kann.

Bevorzugte Ausführungsbeispiele der Erfindung werden nachfolgend anhand der Figuren erläutert. Es zeigen:
- Figur 1: eine erfindungsgemäße Zusammenführung zweier längsgefalzter Bedruckstoffteilbahnen,
- Figur 2: die Überführvorrichtung nach Figur 1 im Detail,
- Figur 3: eine erste Ausführungsalternative einer erfindungsgemäßen Überführvorrichtung und
- Figur 4: eine zweite Ausführungsalternative.

In Figur 1 ist die Zusammenführung zweier Bedruckstoffteilbahnen B₁ und B₂, die jeweils in Trichtern T₁ und T₂ längsgefalzt worden sind, dargestellt. Die beiden längsgefalzten Bedruckstoffteilbahnen B₁ und B₂ werden jeweils über Zugwalzenpaare 15 gefördert, wobei der Bahnanfang jeder dieser beiden Teilbahnen B₁ und B₂ durch das jeweilige Zugwalzenpaar 15 zunächst freihängend in etwa vertikal nach unten gefördert wird. Unterhalb eines der beiden Zugwalzenpaare 15 ist ein Aufgabemittel, im Ausführungsbeispiel eine Bahn-Umleitwalze 17 angeordnet, an der der freie Bahnanfang der entsprechenden ersten Bedruckstoffteilbahn B₁ in einem geringen Abstand vorbeigefördert bei seiner weiteren Förderung durch das Zugwalzenpaar 15 zu einem weiteren Zugwalzenpaar 18 gelangt, zwischen die beiden Walzen dieses Zugwalzenpaares 18 einläuft und von diesen weitergefördert wird.

Der Bahnanfang der anderen, zweiten Bedruckstoffteilbahn B₂ muß zum Zusammenführen mit der ersten Bedruckstoffteilbahn B₁ zunächst um eine in etwa vertikal unterhalb des zur Förderung der zweiten Bedruckstoffteilbahn B₂ dienenden Zugwalzenpaares 15 angeordneten Umlenkmittel 16, im Ausführungsbeispiel ebenfalls eine Bahn-Umleitwalze, insbesondere eine Registerwalze, umgelenkt und zu dem Aufgabemittel 17 gefördert werden, um durch das Aufgabemittel 17 in die gleiche Richtung wie die im wesentlich einfach geradgeförderte erste Bedruckstoffteilbahn B₁ umgelenkt zu werden.

Zum Überführen des Bahnanfangs der zweiten Teilbahn B₂ wird dieser Bahnanfang mit Hilfe einer Überführvorrichtung 2 um das Umlenkmittel 16 gelenkt und auf dem Überführband 3 aufliegend zum Aufgabemittel 17 weitergefördert. Der Bahnanfang der zweiten Teilbahn B₂ wird über das Aufgabemittel 17 in die Förderrichtung der ersten Teilbahn B₁ umgelenkt und gelangt bei seiner Weiterförderung freihängend zwischen die Walzen des dem Aufgabemittels 17 nachgeordneten Zugwalzenpaars 18. Durch das Zugwalzenpaar 18 werden die beiden übereinanderliegenden Teilbahnen B₁ und B₂ über eine Rückhaltevorrichtung 19, eine Kappvorrichtung 20 und ein weiteres Zugwalzenpaar 21 in bekannter Weise zu einem Falzapparat 22 gefördert.

Figur 2 zeigt die Bahnüberführungsvorrichtung 2 nach Figur 1 allein. Es ist der vertikal nach unten geförderte Bahnanfang der zu überführenden zweiten Teilbahn B₂ vor dem Einlaufen in die Überführvorrichtung 2 angedeutet. Das Umlenkmittel 16 wird im Falle einer Rollenrotationsdruckmaschine durch eine Registerwalze gebildet, die in Figur 2 in ihren beiden Endstellungen eingezeichnet ist. Das Überführband 3 läuft um drei Bandumleitwalzen 7, 8 und 9 sowie über eine Spannrolle, die an einem verstellbaren Arm 4 gehalten ist, um. Die erste Bandumleitwalze 7 ist in unmittelbarer Nähe des im Ausführungsbeispiel durch eine Bahn-Umleitwalze gebildeten Aufgabemittels 17 angeordnet. Die drei Bandumleitwalzen 7, 8 und 9 bilden eine Dreiecksanordnung. Im Bereich eines Obertrums des Überführbands 3 zwischen den Walzen 7 und 8 ist das Überführband 3 gegen die Registerwalze 16 angestellt, so daß es diese Registerwalze 16 von unten im wesentlichen in dem Bereich, in dem die überführte zweite Teilbahn B₂ die Registerwalze 16 umschlingt, ebenfalls umschlingt. Die Registerwalze 16 und das im Umlenkbereich anliegende Obertrum des Überführbands 3 bilden eine Art Einlauftrichter für den von oben angeförderten Bahnanfang der Teilbahn B₂. Der angeförderte Bahnanfang läuft zunächst auf das Obertrum des Überführbands 3. Anschließend wird es zwischen die Registerwalze 16 und dieses Obertrum eingezogen und zwischen beiden geklemmt um die Registerwalze 16 gefördert. Nach dem Umlenken liegt der Bahnanfang frei auf dem Obertrum in dessen Abschnitt zwischen der Registerwalze 16 und der ersten Bandumleitwalze 7 auf. Durch Förderung zwischen der Registerwalze 16 und dem Überführband 3 hindurch gelangt der Bahnanfang auf dem Überführband 3 aufliegend zur ersten Bandumleitwalze 7.

Zwischen dem Überführband 3, das um die erste Bandumleitwalze 7 läuft, und der dieser Bandumleitwalze 7 nachgeordneten Bahn-Umleitwalze 17 ist ein rechenförmiges Bahnauflagemittel 11 angeordnet, über das der Bahnanfang nahezu stetig auf die nachgeordnete Bahn-Umleitwalze 17 gefördert wird. Mit seinen rechenförmigen Fingern greift das Bahnauflagemittel 11 in die entsprechenden umlaufenden Nuten der Bahn-Umleitwalze 17 ein. Im Ausführungsbeispiel ist das Bahnauflagemittel auf der Drehachse der Bandumleitwalze 7 drehgelagert.

Das Überführband 3 ist gegen die Registerwalze 16 anstellbar bzw. durch Abschwenken von dieser abstellbar. Das An- und Abstellen erfolgt durch Schwenken um die Drehachse der angetriebenen Bandumleitwalze 7. In Figur 2 ist das Überführband 3 in durchgezogener Linie in Anstellung zur Registerwalze 16 und in gestrichelter Linie in seiner davon abgestellten Stellung dargestellt.

Durch das Anstellen gegen die Registerwalze 16 wird das Überführband von der Registerwalze 16 mitangetrieben. In einer anderen, ebenfalls bevorzugten Ausführungsform wird die Bandumleitwalze 7 von einem eigenen Motor angetrieben.

Die zweite Bandumleitwalze 8 und die dritte Bandumleitwalze 9 sind zum Zwecke des Anstellens und Abstellens des Überführbands 3 an bzw. von der Registerwalze 16 an einer Anstellvorrichtung 15, die um eine Achse 14 schwenkbar angeordnet ist, befestigt. Die Anstellvorrichtung 15 wird im Ausführungsbeispiel durch einen einfachen Balken 5 gebildet, der einen Anschlag 13 zur Begrenzung der Schwenkbewegung der Anstellvorrichtung 15 gegen die Registerwalze 16 aufweist. Die zweite Bandumleitwalze 8 ist unmittelbar an dem Balken 5 drehbar angebracht, während die dritte Bandumleitwalze 9 an einem winkelig von diesem Balken 5 abstehenden Tragarm 12 drehbar gehalten ist. Der die Spannrolle für das Überführband 3 tragende Arm 4 ist an dem Balken 5 zum Einstellen der gewünschten Bandspannung schwenkbar angebracht. Die Schwenkbewegung der Anstellvorrichtung 15 um die Drehachse 14 und damit auch die Schwenkbewegung des Überführbands 3 um die erste Bandumleitwalze 7 wird durch einen Stellzylinder 6 bewirkt, der an den Balken 5 angelenkt ist.

Das Überführband 3 wird in Längsrichtung der Registerwalze 16 gesehen durch mehrere parallel nebeneinander laufende Bandstreifen gebildet. Die Bandumleitwalzen 7, 8, 9 und die Anstellvorrichtung 15 sind entsprechend ausgebildet.

In der abgestellten Stellung ist das Überführband 3 in etwa dreieckförmig um die drei Bandumleitwalzen 7, 8 und 9 geführt. In Anstellung an die Registerwalze 16 wird das Band 3 im Bereich des Obertrums zwischen der ersten Bandumleitwalze 7 und der dritten Bandumleitwalze 9 eingedrückt und umschlingt so teilweise die Registerwalze 16. In Anstellung an die Registerwalze 16 nimmt das Überführband 3 in etwa die Form eines liegenden "L" ein. Der kurze, nach oben weisende Schenkel dieses "L" bildet zusammen mit der Registerwalze 16 den Einlauf für die Teilbahn B₂ und die Umschlingung zur Registerwalze 16 und der lange, in etwa horizontal liegende oder zur Horizontalen leicht geneigte Schenkel dieses "L" weist in gerader Linie zu der als Aufgabemittel dienenden Bahn-Umleitwalze 17.

Indem das Überführband 3 von der Registerwalze 16 abgestellt und somit außer Eingriff dazu gebracht werden kann, was in dem Moment erfolgt, in dem der Bahnanfang der überführten zweiten Teilbahn B₂ von den der Bahn-Umleitwalze 17 nachgeordneten Walzen des Zugwalzenpaares 18 übernommen worden ist, kann verhindert werden, daß möglicherweise auf das Überführband 3 übertragene Druckfarbenreste von dem Überführband 3 wieder auf die bereits überführte Teilbahn B₂ zurückübertragen werden. Nach der Überführung der Teilbahn B₂ bzw. nach dem Zusammenführen mit der Teilbahn B₁ läuft die überführte Teilbahn B₂ ohne das abgestellte Überführband 3 zu berühren um die Registerwalze 16 und die nachgeordnete Bahn-Umleitwalze 17. Nachdem das Überführband 3 abgestellt bzw. außer Eingriff zu der Registerwalze 16 gebracht worden ist, kann der Antrieb der ersten Bandumleitwalze 7 abgeschaltet werden. In dieser Stellung kann das antriebslose oder antriebslos geschaltete Überführband 3 beispielsweise gewartet, insbesondere gereinigt, werden.

Figur 3 zeigt eine erste Ausführungsalternative für eine erfindungsgemäße Überführvorrichtung. Die Überführvorrichtung nach Figur 3 unterscheidet sich von der nach Figur 2 lediglich dadurch, daß keine gesonderte Antriebswalze, nämlich die Bandumleitwalze 7, vorgesehen ist. Das Überführband 3 läuft im Ausführungsbeispiel nach Figur 3 um die Bahn-Umleitwalze 17 um, die somit gleichzeitig die Funktion einer angetriebenen Bandumleitwalze übernimmt. Das Überführband 3 ist dementsprechend um die Drehachse der Bahn-Umleitwalze 17 zur Registerwalze 16 an- und davon abstellbar. Ansonsten sind die Konstruktion und die Funktionsweise dieser Ausführungsalternative zu der nach Figur 2 gleich.

In Figur 4 ist eine mechanisch besonders einfache Überführvorrichtung 2 dargestellt. Hierbei ist zu der Registerwalze 16 benachbart ein starres Leitmittel 5, im Ausführungsbeispiel ein einfaches Umlenkblech, angeordnet. Das Leitmittel 5 bildet wiederum zusammen mit der Registerwalze 16 einen trichterförmigen Einlauf für den angeförderten Bahnanfang der zweiten Teilbahn B₂. Der angeförderte Bahnanfang stößt zunächst auf eine der Registerwalze 16 zugewandte, gerundete Umlenkfläche des Umleitmittels 5 und gleitet auf dieser Umlenkfläche bei seiner weiteren Förderung auf das Überführband 3.

Ein oberes Ende des Leitmittels 5 weist geneigt zu dem einlaufenden Bahnanfang. Im weiteren Verlauf verläuft die Umlenkfläche des Leitmittels in etwa konzentrisch zur Oberfläche der Registerwalze 16. Ein unteres Ende des Leitmittels 5 ragt rechenförmig zwischen die Bandstreifen des Überführbands 3, so daß der Bahnanfang ständig von unten unterstützt ist.

Die Überführung des Bahnanfangs auf dem Überführband 3 zur nachgeordneten Bahn-Umleitwalze 17 erfolgt wie im Ausführungsbeispiel nach Figur 3.

Das Überführband nach Figur 4 ist nicht schwenkbar. Es läuft lediglich um die beiden ortsfest gelagerten Band-Umleitwalzen 17 und 8 sowie um die Spannrolle 4. Diese Ausführungsvariante zeichnet sich durch ihre Einfachheit und ihre vergleichsweise günstigen Anschaffungskosten aus.

## Patentansprüche

1. Vorrichtung zum Zusammenführen von zwei in Falztrichtern (T1, T2) gefalzten Bedruckstoffbahnen (B1, B2) in einer Rollenrotationsdruckmaschine,
**gekennzeichnet durch:**
ein Umlenkmittel (16) zum Umlenken des freihängenden Bahnanfangs der ersten Bahn (B2) und ein benachbart dazu angeordnetes Leitmittel (3; 5) zwischen denen der Bahnanfang der ersten Bahn (B2) hindurchgefördert wird,
ein Aufgabemittel (17) für die Zusammenführung der ersten Bahn (B2) mit der zweiten freihängenden Bahn (B1), das in Förderrichtung der umgelenkten ersten Bahn etwa seitlich beabstandet von dem Umlenkmittel (16) angeordnet ist, und
ein umlaufendes Überführband (3), auf dem der umgelenkte Bahnanfang der ersten Bahn (B2) aufliegend zu dem Aufgabemittel (17) gefördert wird, wobei
das Leitmittel (3; 5) das Umlenkmittel (16) in einem Umlenkbereich um das Umlenkmittel (16) umgibt, und
den Bahnanfang der ersten Bahn (B2) beim Umlenken zwangsweise um das Umlenkmittel (16) zum Aufgabemittel (17) führt.

2. Vorrichtung nach Anspruch 1, dadurch gekennzeichnet, dass durch das Leitmittel (3; 5) und das Umlenkmittel (16) ein trichterförmiger Einlauf für den Bahnanfang der ersten Bahn gebildet wird.

3. Vorrichtung nach Anspruch 1 oder 2, dadurch gekennzeichnet, dass das Überführband (3) zu dem Umlenkmittel (16) anstellbar, insbesondere an- und abschwenkbar, ist.

4. Vorrichtung nach einem der vorhergehenden Ansprüche, dadurch gekennzeichnet, dass das Überführband (3) das Umlenkmittel (16) in einem Umlenkbereich für die erste Bahn umschlingt und dabei auch das Leitmittel bildet.

5. Vorrichtung nach einem der vorhergehenden Ansprüche, dadurch gekennzeichnet, dass das Überführband (3) um zumindest drei Bandumleitwalzen (7, 8, 9) geführt ist und ein Trum des Überführbandes (3) gegen das Umlenkmittel (16) drückend das Umlenkmittel (16) in einem Umlenkbereich für die erste Bahn umschlingt und dabei auch das Leitmittel bildet.

6. Vorrichtung nach einem der vorhergehenden Ansprüche, dadurch gekennzeichnet, dass eine erste Bandumleitwalze (7) für das Überführband (3) in Förderrichtung der ersten Bahn unmittelbar vor dem Aufgabemittel (17) angeordnet ist..

7. Vorrichtung nach Anspruch 6, dadurch gekennzeichnet, dass zwischen dem Überführband (3) und dem Aufgabemittel (17) ein Bahnauflagemittel (11) angeordnet ist, von dem der darauf aufliegende Bahnanfang der ersten Bahn zum Aufgabemittel (17) aufgegeben wird.

8. Vorrichtung nach einem der Ansprüche 1 bis 5, dadurch gekennzeichnet, dass eine erste Bandumleitwalze für das Überführband (3), insbesondere eine Antriebswalze für das Überführband (3), durch das Aufgabemittel (17) gebildet wird.

9. Vorrichtung nach einem der Ansprüche 5 bis 8, gekennzeichnet durch eine Anstellvorrichtung (15), mit der eine zweite Bandumleitwalze (8) und eine dritte Bandumleitwalze (9), die mit der ersten Bandumleitwalze (7; 17) in Form eines Dreiecks angeordnet sind, zum An- und Abstellen des Überführbands (3) gegenüber dem Umlenkmittel (16) bewegbar, insbesondere schwenkbar, sind.

10. Vorrichtung nach einem der Ansprüche 1 bis 3, dadurch gekennzeichnet, dass das Leitmittel (5) durch ein Leitblech oder dergleichen gebildet wird, auf dem der Bahnanfang der ersten Bahn gleitend auf das Überführband gefördert wird.

11. Verfahren zum Zusammenführen von zwei in Falztrichtern (T1, T2) gefalzten Bedruckstoffbahnen (B1, B2) in einer Rollenrotationsdruckmaschine,
**dadurch gekennzeichnet, dass**
der Bahnanfang der ersten Bahn (B2) frei hängend zu einem Umlenkmittel (16) gefördert, durch das Umlenkmittel (16) umgelenkt, zu einem Aufgabemittel (17) weitergefördert, und anschliessend die erste Bahn (B2) mit der zweiten freihängenden Bahn (B1) zusammengeführt wird, wobei der Bahnanfang der ersten Bahn (B2) durch ein Leitmittel (3; 5) in einem Umlenkbereich an dem Umlenkmittel (16) geführt und der umgelenkte Bahnanfang der ersten Bahn (B2) auf einem Überführband (3) aufliegend zu dem Aufgabemittel (17) gefördert wird.

## Claims

1. A device for bringing together two webs (**B1**, **B2**) of material to be printed, folded in formers (**T1, T2**) in a web-fed rotary printing press,
**characterized by**
a reversing means (16) for reversing the freely suspended beginning of the first web (**B2**) and a guiding means (3; 5) arranged adjacent thereto, between which the beginning of the first web (**B2**) is passed through,
a delivery means (17) for bringing together the first web (**B2**) and the second freely suspended web (**B1**), which delivery means (17) is situated approximately laterally spaced from the reversing means (16) in the conveying direction of the reversed first web, and
a circulating transfer belt (3), on which the reversed beginning of the first web (**B2**) is conveyed resting thereon to the delivery means (17), wherein
the guiding means (3; 5) surrounds the reversing means (16) in a reversing region around the reversing means (16), and
forcibly guides the beginning of the first web (**B2**) around the reversing means (16) towards the delivery means (17) during the reversing.

2. A device according to Claim 1, **characterized in that** a funnel-shaped inlet for the beginning of the first web is formed by the guiding means (3; 5) and the reversing means (16).

3. A device according to Claim 1 or 2, **characterized in that** the transfer belt (3) can be set with respect to the reversing means (16), and in particular can be pivoted towards and away from it.

4. A device according to one of the preceding Claims, **characterized in that** the transfer belt (3) is wrapped around the reversing means (16) in a reversing region for the first web and also forms the guiding means.

5. A device according to one of the preceding Claims, **characterized in that** the transfer belt (3) is guided around at least three belt breaker rollers (7, 8, 9) and a strand of the transfer belt (3) is wrapped around the reversing means (16), while pressing against the said reversing means (16), in a reversing region for the first web and also forms the guiding means.

6. A device according to one of the preceding Claims, **characterized in that** a first belt breaker roller (7) for the transfer belt (3) is arranged immediately in front of the delivery means (17) in the conveying direction of the first web.

7. A device according to Claim 6, **characterized in that** a web-support means (11), from which the beginning of the first web resting thereon is delivered to the delivery means (17), is arranged between the transfer belt (3) and the delivery means (17).

8. A device according to one of Claims 1 to 5, **characterized in that** a first belt breaker roller for the transfer belt (3), in particular a drive roller for the transfer belt (3), is formed by the delivery means (17).

9. A device according to one of Claims 5 to 8, **characterized by** a setting device (15) by which a second belt breaker roller (8) and a third belt breaker roller (9), which together with the first belt breaker roller (7; 17) are arranged in the form of a triangle, are movable, and in particular are pivotable, for setting and depositing the transfer belt (3) with respect to the reversing means (16).

10. A device according to one of Claims 1 to 3, **characterized in that** the guiding means (5) is formed by a guiding plate or the like on which the beginning of the first web is conveyed to the transfer belt in a sliding manner.

11. A method of bringing together two webs (**B1**, **B2**) of material to be printed, folded in formers (**T1**, **T2**) in a web-fed rotary printing press,
**characterized in that**
the beginning of the first web (**B2**) is conveyed freely suspended to a reversing means (16), is reversed by the reversing means (16), is passed on to a delivery means (17), and the first web (**B2**) is then brought together with the second freely suspended web (**B1**), wherein the beginning of the first web (**B2**) is guided through a guiding means (3; 5) in a reversing region on the reversing means (16), and the reversed beginning of the first web (**B2**) is conveyed resting on a transfer belt (3) to the delivery means (17).

## Revendications

1. Dispositif pour réunir deux bandes (B1, B2) de tissu à imprimer pliées par deux entonnoirs de pliage (T1, T2) dans une machine rotative d'impression,
**caractérise par :**
un moyen (16) de renvoi pour renvoyer le début qui pend librement de la première bande (B2) et, disposé à proximité de celui-ci, un moyen (3 ; 5) de guidage entre lesquels le début de la première bande (B2) passe,
un moyen (17) d'alimentation pour la réunion de la première bande (B2) à la seconde bande (B1) qui pend librement, qui est disposé suivant la direction d'alimentation de la première bande renvoyée à distance à peu près latéralement du moyen (16) de renvoi, et
une bande (3) de transport circulante sur laquelle le début renvoyé de la première bande (B2) est envoyé en y reposant au moyen (17) d'alimentation, dans lequel
le moyen (3 ; 5) de guidage entourent le moyen (16) de renvoi dans une région de renvoi autour du moyen (16) de renvoi, et
le début de la première bande (B2) mène au moyen (17) d'alimentation par le renvoi de manière forcée autour du moyen (16) de renvoi.

2. Dispositif suivant la revendication 1, caractérisé en ce que le moyen (3 ; 5) de guidage et le moyen (16) de renvoi forment une entrée en forme d'entonnoir pour le début de la première bande.

3. Dispositif suivant la revendication 1 ou 2, caractérisé en ce que la bande (3) de transport peut être réglée, notamment être basculée vers le haut ou vers le bas, par rapport au moyen (16) de renvoi.

4. Dispositif suivant l'une des revendications précédentes, caractérisé en ce que la bande (3) de transport forme une boucle autour du moyen (16) de renvoi dans une région de renvoi de la première bande et forme ainsi également le moyen de guidage.

5. Dispositif suivant l'une des revendications précédentes, caractérisé en ce que la bande (3) de transport passe sur au moins trois rouleaux (7, 8, 9) de déviation de bande et un brin de la bande (3) de transport en s'appuyant sur le moyen (16) de renvoi forme une boucle autour du moyen (16) de renvoi dans une région de renvoi de la première bande et forme ainsi également le moyen de guidage.

6. Disposition suivant l'une des revendications précédentes, caractérisé en ce qu'un premier rouleau (7) de déviation de la bande (3) de transport est disposé dans le sens de transport de la première bande, juste en amont du moyen (17) d'alimentation.

7. Dispositif suivant la revendication 6, caractérisé en ce qu'il est disposé, entre la bande (3) de transport et le moyen (17) d'alimentation, un moyen (11) de support de bande à partir duquel le début de la première bande qui y repose est fourni au moyen (17) d'alimentation.

8. Dispositif suivant l'une des revendications 1 à 5, caractérisé en ce qu'un premier rouleau de déviation de la bande (3) de transport, notamment un rouleau d'entraînement de la bande (3) de transport, est formé par le moyen (17) d'alimentation.

9. Dispositif suivant l'une des revendication 5 à 8, caractérisé en ce qu'un dispositif (15) de réglage, par lequel un deuxième rouleau (8) de déviation de bande et un troisième rouleau (9) de déviation de bande, qui sont disposés sous la forme d'un triangle avec le premier rouleau (7 ; 17) de déviation de bande, peuvent se déplacer notamment peuvent basculer, pour un réglage de la bande (3) de transport par rapport au moyen (16) de renvoi, en s'en rapprochant ou en s'en éloignant.

10. Dispositif suivant l'une des revendications 1 à 3, caractérisé en ce que le moyen (5) de guidage est formé par une chicane ou analogue, sur laquelle le début de la première bande est transporté à glissement sur la bande de transport.

11. Procédé pour réunir deux bandes (B1, B2) de tissu à imprimer pliées par deux entonnoirs (T1, T2) de pliage dans une machine rotative d'impression,
**caractérisé en ce que**
le début de la première bande (B2) est envoyé en pendant librement à un moyen (16) de renvoi, est renvoyé par le moyen (16) de renvoi, est envoyé plus loin à un moyen (17) d'alimentation, et ensuite la première bande (B2) est réunie à la seconde bande (B1) qui pend librement, le début de la première bande (B2) passant par un moyen (3 ; 5) de guidage, dans une région de renvoi sur le moyen (16) de renvoi et le début renvoyé de la première bande (B2) étant envoyé au moyen (17) d'alimentation en reposant sur une bande (3) de transport.
